# EUROPÄISCHE PATENTSCHRIFT

(11) **EP 0 690 193 B1**
(45) Veröffentlichungstag und Bekanntmachung des Hinweises auf die Patenterteilung: **26.04.2000**
(21) Anmeldenummer: 95108720.4
(22) Anmeldetag: 07.06.1995
(51) Int. Cl.: E05D 15/06

(54) **Schwellenprofil zur Führung von Türflügeln**
Threshold for guiding door wings
Seuil pour guider des vantaux de porte

(30) Priorität: 28.06.1994 CH 205094
(43) Veröffentlichungstag der Anmeldung: 03.01.1996
(73) Patentinhaber: INVENTIO AG, CH-6052 Hergiswil (CH)
(72) Erfinder: Spiess, Peter A., Dipl. El.-Ing. ETH, CH-6045 Meggen (CH)

(56) Entgegenhaltungen:
- EP-A- 0 532 347
- DE-U- 8 909 869
- GB-A- 1 594 330
- US-A- 3 368 235
- US-A- 4 680 828

## Beschreibung

Die Erfindung betrifft ein Schwellenprofil zur Führung von Türflügeln von Schiebetüren, welches unterhalb der Türen in den Boden eingelassen ist und eine oder mehrere Führungsnuten zur Aufnahme und zur Führung von mittels Halter an den Tüflügeln angebrachten Gleitstücken aufweist.

Mit der EP 0 532 347 A1 ist ein System von Schwellenprofilen bekanntgeworden, welche in bauseits bereitgestellte Aussparungen gesteckt werden. Dabei dient das flexible Plastic-Profil, welches durch Klemmwirkung in der Aussparung gehalten wird, als Führungsschiene für an den Türflügeln einer Schiebetür befestigten Führungsbolzen. Das Profil ist so ausgeführt, dass Schmutz oder Fremdkörper den Führungsbolzen nicht blockieren, sondern in den Profilinnenraum, der grösser als der Führungsschlitz ausgeführt ist, fällt. Ein abgenutztes oder stark verschmutztes Profil wird aus der Aussparung herausgezogen und durch ein Neues ersetzt.

Die Nachteile des vorstehenden Schwellenprofils liegen darin, dass die Führungsflächen direkt der Verschmutzung ausgesetzt sind. Zudem sind durch die vorgeschlagene Befestigungsart der Materialwahl Grenzen gesetzt. Eine Anpassung des Schwellenprofils bei der Positionierung der mit den Führungsbolzen versehenen Türflügeln ist mit beträchtlichem Aufwand verbunden. Ausserdem muss bei Abnützung oder Verschmutzung das gesamte Plastic-Profil ersetzt werden.

Der Erfindung liegt die Aufgabe zugrunde, ein Schwellenprofil der eingangs genannten Art vorzuschlagen, welches deren Nachteile nicht aufweist und welches auf einfache Art eine Anpassung an die mit den Führungselementen versehenen Türflügel ermöglicht.

Diese Aufgabe wird durch die im Patentanspruch 1 gekennzeichnete Erfindung gelöst.

Die durch die Erfindung erreichten Vorteile sind im wesentlichen darin zu sehen, dass durch einen modularen Aufbau die Wartung bzw. der Ersatz der Schwellenprofile erleichtert wird. Durch die Verwendung von einfachen Profilen bzw. abgekantetem Blech als Führungsschienen und dazwischen angebrachten Distanzstücken besteht eine grosse Freiheit in der Materialwahl. Eine Anpassung an die Blattstärke der Türflügel erfolgt lediglich durch unterschiedliche Distanzstücke. Toleranzen bei Aussparungen im Boden können leicht ausgeglichen werden. Zudem sind die Führungsflächen gegen direkte Verschmutzung geschützt.

Durch die in den Unteransprüchen aufgeführten Massnahmen sind vorteilhafte Weiterbildungen und Verbesserungen des im Anspruch 1 angegebenen Schwellenprofils möglich. Im Fall von Aussenanwendungen oder Feuerwehraufzügen kann durch eine schräge Anordnung der Distanzstücke der Wasserabfluss auf einfache Weise gewährleistet werden. Die Distanzstücke können auch aus einem transparenten Material mit darunterliegender Schwellenbeleuchtung oder einem Informationsdisplay bestehen. Durch die modulare Bauweise ist eine individuelle Anpassung der Länge der Profile und Distanzstücke an den Schachtrahmen möglich.

In der Zeichnung sind drei Ausführungsbeispiele der Erfindung dargestellt, die im folgenden näher erläutert werden. Es zeigen:
- Fig.1: ein modulares Schwellenprofil im Querschnitt,
- Fig.2: einen Schnitt durch einen Abstandhalter im Bereich der Befestigung nach Fig.1 entlang der Linie II-II,
- Fig.3: gemäss dem zweiten Ausführungsbeispiel ein modulares Schwellenprofil mit zusätzlichen Führungseinsätzen im Querschnitt, und
- Fig.4: gemäss dem dritten Ausführungsbeispiel eine Nassausführung des modularen Schwellenprofils im Längsschnitt.

Fig.1 zeigt ein modulares Schwellenprofil im Querschnitt. Je zwei gegeneinandergerichtete Führungsprofile 1 und ein Abstandhalter 2 bilden zusammen eine Führungsnut 3. Distanzstücke 4 dienen zur Anpassung an die mit Gleitstücken 5 und Halter 6 versehenen Türflügel 7 in einer bauseits bereitgestellten Aussparung 8 im Stockwerkboden, z.B. Betonboden. Führungsprofile 1, Abstandhalter 2 und Distanzstücke 4 werden vorzugsweise über Reibschluss miteinander verbunden. Die durch gewünschte Verkleidung und Robustheit der Türflügel variablen Dimensionen Türflügeltiefe TT und Türspalt TS werden mit unterschiedlichen Distanzstücken 4 angepasst. Die durch die beiden Führungsprofile 1 gebildete Öffnung 9 wird so schmal gehalten, dass Transportgüter mit Rollen einfacher bewegt werden können. Die Distanzstücke 4 verlaufen über die gesamte Länge des Schwellenprofils. Die Oberkanten der Distanzstücke 4 sind bündig mit den Führungsprofilen 1 und dem Fussbodenniveau 10. Die Abstandhalter 2 sind nur in den Bereichen von Schraubverbindungen 11, bestehend aus einer Schraube oder einer Gewindestange und Muttern, angeordnet, um die Beibehaltung der Breite der Führungsnut 3 zu gewährleisten. Ausserdem wird durch diese Anordnung zusätzlich Raum für durch die Öffnung 9 einfallenden Schmutz bereitgestellt. Als Variante kann der Abstandhalter auch über die gesamte Länge des Schwellenprofils verlaufen. Die Führungsprofile 1 sind handelsübliche C- oder L-Profile oder bestehen aus entsprechend abgekantetem Blech. Durch Seitenlappen 12 sind die Führungsflächen 13 der Führungsprofile 1 vor Verschmutzung geschützt. Aufgrund der Verwendung von Profilen oder abgekantetem Blech kann die Breite der Führungsnut 3 soweit vergrössert werden, dass anstelle von Gleitstücken 5 Rollen eingesetzt werden können. Das Entfernen der Distanzstücke 4 bzw. der Abstandhalter 2, nach dem Lösen der Schraubverbindung 11, erleichtert die Wartung und den Ersatz der Führungsprofile 1 und der Gleitstücke 5. Die Distanzstücke 4 bestehen aus einem widerstandsfähigen Material (z.B. Aluminium). Eine weitere Möglichkeit besteht darin, dass die Distanzstücke 4 aus einem transparenten Material (z.B. Plexiglas) mit darunterliegender Schwellenbeleuchtung und/oder einem Informationsdisplay bestehen. Das Informationsdisplay kann ein Firmen-Logo oder aktuelle Aufzugsinformationen (Wartezeit, reservierte Rufe usw.) anzeigen.

Fig.2 zeigt einen Längsschnitt durch einen Abstandhalter 2 im Bereich der Befestigung. Die Führungsprofile 1, Abstandhalter 2 und die Distanzstücke 4 weisen im Bereich der Befestigungen einen Schlitz 16 zur Aufnahme einer Schraube 17 auf. Der Zugang zum Lösen und Befestigen des modularen Schwellenprofils durch die Schraube 17 erfolgt schachtseitig. Durch den Aufbau aus einzelnen, einfach in der Länge veränderbaren Elementen kann das Schwellenprofil auf relativ einfache Art und Weise individuell an jeden Schachtrahmen angepasst werden.

Fig.3 zeigt ein zweites Ausführungsbeispiel eines modularen Schwellenprofils. Die Anordnung von Führungsprofilen 21, Abstandhalter 22 und Distanzstücken 23 sowie die Befestigung durch eine Schraubverbindung 24 ist gemäss Fig.1. Als Zusatz enthalten die Führungsprofile 21 Führungseinsätze 25 mit abriebfesten bzw. hochpolierten Oberflächen 26 (z.B. Keramik, Cr-Ni-Stahl). Dies ermöglicht ein besseres Gleiten der Gleitstücke 27 und reduziert die Abnützung der am Gleitvorgang beteiligten Elemente.

Fig.4 zeigt ein drittes Ausführungsbeispiel eines modularen Schwellenprofils im Längsschnitt. Die Anordnung und Befestigung der Elemente ist gemäss Fig.1 ausgeführt. Diese Variante bezieht sich jedoch auf eine Nassausführung zur Aussenanwendung oder für einen Feuerwehraufzug oder zur Erleichterung der Reinigung der Profile. Zu diesem Zweck werden die Abstandhalter 31 über die gesamte Länge des Schwellenprofils angebracht. Zudem werden sie mit einer Neigung versehen, sodass eindringendes Wasser zu einer Türrahmenseite hin abfliessen und über einen Wasserabfluss 32 gesammelt werden kann. Als Variante können auch die Distanzstücke 23 mit einer Neigung versehen werden. Um die Neigung der Abstandelemente 31 und der Distanzstücke 23 zu ermöglichen, können die Schraubverbindungen 33 verschieden hoch angebracht werden oder ein Schlitz 34 im Abstandhalter 31 und im Distanzstück 23 kann so ausgeführt werden, dass auch durch gleich hoch angebrachte Schraubverbindungen 33 eine Neigung erzielt werden kann. Um bessere Gleiteigenschaften zu erzielen, können die Führungsprofile 35 auch gemäss Fig.3 ergänzt werden.

## Patentansprüche

1. Schwellenprofil zur Führung von Türflügeln (7) von Schiebetüren, welches unterhalb der Türe in den Boden eingelassen ist und eine oder mehrere Führungsnuten (3) zur Aufnahme und zur Führung von mittels Halter (6) an den Türflügeln (7) angebrachten Gleitstücken (5, 27) aufweist, *gekennzeichnet durch* einen modularen Aufbau aus mehreren, jeweils durch zwei gegeneinander gerichtete und anhand mindestens eines Abstandhalters (2, 22, 32) zueinander ausgerichtete Führungsprofile (1, 21, 35) gebildeten Führungsnuten (3), welche gemeinsam mit jeweils einem zwischengeordneten Distanzstück (4, 23) zur Anpassung des gegenseitigen Abstands der Führungsnuten (3) seitlich aneinanderliegend unter Reibschluss gehalten werden.

2. Schwellenprofil nach Anspruch 1, dadurch gekennzeichnet, dass der modulare Aufbau mittels einer Schraubenverbindung ( 11, 24, 33) zusammengehalten wird.

3. Schwellenprofil nach Anspruch 2, dadurch gekennzeichnet, dass jeweils mehrere Abstandhalter ( 2, 22, 31) vorgesehen sind, wobei diese jeweils im Bereich der Schraubenverbindung (11, 24, 33) angeordnet sind.

4. Schwellenprofil nach Anspruch 1, dadurch gekennzeichnet, dass die Distanzstücke (4, 23) gegenüber der Horizontalen zu einer Türrahmenseite hin geneigt sind.

5. Schwellenprofil nach einem der Ansprüche 1 bis 4, dadurch gekennzeichnet, dass das Führungsprofil (1, 21, 35) einen Führungseinsatz (25) mit abriebfester bzw. hochpolierter Oberfläche (26) aufweist.

6. Schwellenprofil nach Anspruch 5, dadurch gekennzeichnet, dass die Oberfläche (26) aus Keramik besteht.

7. Schwellenprofil nach Anspruch 1, dadurch gekennzeichnet, dass die Distanzstücke (4, 23) aus einem transparenten, widerstandfähigen Material bestehen.

8. Schwellenprofil nach Anspruch 7, dadurch gekennzeichnet, dass unter Distanzstücken (4, 23) eine Schwellenbeleuchtung oder ein Informationsdisplay vorgesehen ist.

## Claims

1. Threshold profile member for guidance of door leaves (7) of sliding doors, which member is let into the floor below the doors and has one or more guide grooves (3) for receiving and guiding slide members (5, 27) mounted on the door leaves (7) by means of supports (6), characterised by a modular construction of several guide grooves (3) which are each formed by two oppositely directed guide profile members (1, 21, 35) mutually aligned by virtue of at least one spacer (2, 22, 23) and which together with respective interposed distance pieces (4, 23) are kept laterally bearing against one another by way of friction locking for adaptation of the mutual spacing of the guide grooves (3).

2. Threshold profile member according to claim 1, characterised in that the modular construction is held together by means of a screw connection (11, 24, 33).

3. Threshold profile member according to claim 2, characterised in that several spacers (2, 22, 31) are provided each time, wherein these are arranged each time in the region of the screw connection (11, 24, 33).

4. Threshold profile member according to claim 1, characterised in that the distance pieces (4, 23) are inclined relative to the horizontal towards one door frame side.

5. Threshold profile member according to one of claims 1 to 4, characterised in that the guide profile member (1, 21, 35) comprises a guide insert (25) with an abrasion-proof or highly-polished surface (26).

6. Threshold profile member according to claim 5, characterised in that the surface (26) consists of ceramic.

7. Threshold profile member according to claim 1, characterised in that the distance pieces (4, 23) consist of a transparent load-bearing material.

8. Threshold profile member according to claim 7, characterised in that a threshold lighting or an information display is provided under the distance pieces (4, 23).

## Revendications

1. Profilé de seuil pour guider les vantaux (7) de portes coulissantes, qui est encastré dans le sol au-dessous de la porte et qui comporte une ou plusieurs rainures de guidage (3) pour recevoir et guider des éléments coulissants (5, 27) montés sur les vantaux (7) à l'aide de supports (6), caractérisé par une construction modulaire formée de plusieurs rainures de guidage (3) définies chacune par deux profilés de guidage (1, 21, 35) qui sont dirigés l'un vers l'autre et alignés l'un par rapport à l'autre à l'aide d'au moins un écarteur (2, 22, 32), et qui, avec une pièce d'écartement (4, 23) intercalée en vue d'une adaptation de l'écartement mutuel des rainures de guidage (3), sont maintenus appliqués latéralement par friction.

2. Profilé de seuil selon la revendication 1, caractérisé en ce que la construction modulaire est maintenue assemblée à l'aide d'une liaison par vis (11, 24, 33).

3. Profilé de seuil selon la revendication 2, caractérisé en ce qu'il est prévu plusieurs écarteurs (2, 22, 31), qui sont disposés dans la zone de la liaison par vis (11, 24, 33).

4. Profilé de seuil selon la revendication 1, caractérisé en ce que les pièces d'écartement (4, 23) sont inclinées par rapport à l'horizontale vers le côté cadre de porte.

5. Profilé de seuil selon l'une des revendications 1 à 4, caractérisé en ce que le profilé de guidage (1, 21, 35) comporte un accessoire de guidage (25) avec une surface résistante à l'usure et très polie (26).

6. Profilé de seuil selon la revendication 5, caractérisé en ce que la surface (26) est en céramique.

7. Profilé de seuil selon la revendication 1, caractérisé en ce que les pièces d'écartement (4, 23) se composent d'un matériau transparent et résistant.

8. Profilé de seuil selon la revendication 7, caractérisé en ce qu'il est prévu sous des pièces d'écartements (4, 23) un éclairage de seuil ou un affichage d'informations.
